# EUROPÄISCHE PATENTSCHRIFT

(11) **EP 2 083 977 B1**
(45) Veröffentlichungstag und Bekanntmachung des Hinweises auf die Patenterteilung: **01.08.2012**
(21) Anmeldenummer: 07846564.8
(22) Anmeldetag: 13.11.2007
(51) Int. Cl.: B28B 7/22, B28B 1/24, B28B 7/30, B28B 21/38, F16K 3/00

(54) **SCHALUNGSSYSTEM ZUM BETONIEREN VON FERTIGTEILEN MIT EINER AUSSENSCHALUNG UND EINEM SCHALUNGSKERN**
FORMWORK SYSTEM FOR CONCRETING PREFABRICATED PARTS, COMPRISING A FORMWORK SHELL AND A FORMWORK CORE
SYSTÈME DE COFFRAGE POUR LE BÉTONNAGE D'ÉLÉMENTS PRÉFABRIQUÉS, COMPRENANT UN COFFRAGE EXTÉRIEUR ET UN COFFRAGE CENTRAL

(30) Priorität: 15.11.2006 EP 06023710; 23.04.2007 DE 102007019406
(43) Veröffentlichungstag der Anmeldung: 05.08.2009
(73) Patentinhaber: Ratec Maschinenentwicklungs- und Verwaltungs-GmbH, 68766 Hockenheim (DE)
(72) Erfinder: REYMANN, Andreas, 68766 Hockenheim (DE)
(74) Vertreter: Petirsch, Markus
(86) Internationale Anmeldenummer: PCT/EP2007/009799
(87) Internationale Veröffentlichungsnummer: WO 2008/058702

(56) Entgegenhaltungen:
- FR-A- 2 310 454
- US-A- 3 574 905

## Beschreibung

Die vorliegende Erfindung betrifft ein Schalungssystem zum Betonieren von Betonteilen und Raummodulen umfassend eine Außenschalung und einen Schalungskern. Die Außenschalung hat einen Schalungsboden, zwei Längswände und zwei Stirnwände. Die Stirnwände sind zwischen den Längswänden an deren Stirnenden angeordnet. Der Schalungskern ist quaderförmig ausgebildet und kann in die Außenschalung eingesetzt werden.

Im Betonbau werden zur Formgebung von Fertigteilen, insbesondere bei der Erstellung von zusammenhängenden Fertigteilen, bei denen mindestens ein Bodenteil und ein Seitenteil miteinander verbunden sind, so genannte Schalungskerne zur Formgebung verwendet. Eine nach oben hin offene Außenschalung, die einen Boden, zwei Längswände und zwei an den Stirnenden der Längswände angeordnete Stirnwände umfasst, dient als äußere Begrenzung für die zu erstellenden Wände bzw. Gebäudeteile. In die Außenschalung wird ein Schalungskern eingesetzt, dessen Ausmaße wenig kleiner als die Innenmaße der Außenschalung sind. Der Abstand zwischen den Wänden der Außenschalung und des Schalungskerns entspricht der Breite der zu betonierenden Seitenwand, der Abstand des Bodens des Schalungskerns vom Schalungsboden der Außenschalung entspricht der Dicke des zu betonierenden Bodens. Dazu stützt sich der Schalungskern an der Außenschalung ab. Teile mit komplexen Geometrien, wie beispielsweise Raummodule mit Boden und Seitenwänden oder teilgeschlossene Räume, lassen sich in einem Betoniervorgang herstellen.

Bei den bekannten Betonierverfahren zur Herstellung von Raummodulen wird das Fertigteil in umgekehrter Einbaulage, also auf dem Kopf stehend, betoniert und muss nach dem Erhärten gedreht werden. Dies erfordert eine aufwändige teuere Wendemechanik und viel Platz. Der Schalungskern wird auf einer Bodenplatte angeordnet. Um den Schalungskern herum wird eine Außenschalung zugebaut. Der Zwischenraum zwischen Schalungskern und Außenschalung wird dann mit Beton gefüllt. Nach dem Aushärteprozess des Betons wird die Außenschalung wieder abgebaut. Das hergestellte Betonfertigteil wird nach dem vollständigen Aushärten nach oben entnommen. Nachteilig bei diesem Verfahren ist jedoch, dass das hergestellte Formelement aus seiner Herstellungsposition in die Einbaulage gedreht werden muss. Dabei treten hohe Kräfte auf, die zu Rissen in den Betonteilen führen können.

Damit der innere Schalungskern nach dem Abbindeprozess des Betons einfach aus dem gefertigten Betonteil entnommen werden kann, muss er seine Außenmaße verringern können. Im Stand der Technik ist ein Herstellungsverfahren unter Verwendung eines so genannten Schrumpfkerns zur Formgebung bekannt, der nach dem Abbindeprozess des Betons seine Außenmaße verringern kann, so dass eine einfache Entnahme ermöglicht wird. Zur Verringerung der Außenmaße des Schalungskerns ist innerhalb des Kerns eine aufwändige, viele mechanische und hydraulische Komponenten umfassende Hydraulik angeordnet, mit der die Seitenwände translatorisch, also parallel, nach innen verschoben werden können. Um dies zu ermöglichen, sind jeweils vier L-förmige Eckteile vorgesehen, die aneinander vorbei rutschen können, so dass die Eckteile nach innen bewegt werden. Nachteilig ist bei diesem System neben der Hydraulik mit mehreren Zylindern, dass die Eckteile, die parallel zu den Seitenwänden verschoben werden, mit ihrer gesamten an dem Betonteil anliegenden Außenseite gleichzeitig von dem Betonteil entfernt werden. Hierdurch kommt es zu Abrissen des Betons und zu einer Beschädigung der frisch betonierten Teile. Darüber hinaus ist ein derartiges System sehr schwer, teuer und fehleranfällig. Eine formschlüssige Formgebung ist nur eingeschränkt möglich. Sichtbetonteile können nicht in ausreichender Qualität hergestellt werden.

Die Verwendung eines Schalungskerns gemäß dem Oberbegriff des Anspruchs 1 bei dem die Seitenwände parallel nach innen bewegt werden können, ist auch aus der FR 2 310 454 bekannt. Dazu weist der Schalungskern einen Innenkern auf, an dem vier Seitenwände und vier Eckelemente angelenkt sind. Ein Anheben des Innenkerns lässt die Seitenwände nach innen wandern. Ein derartiges System setzt jedoch stets voraus, dass ein vorgefertigtes Betonbodenelement vorhanden ist, auf dem die Seitenwände aufbetoniert werden. Darüber hinaus ist diese Vorrichtung nur bedingt geeignet, um Sichtbetonteile in hoher Qualität zu fertigen.

Es ist somit Aufgabe der vorliegenden Erfindung, ein Schalungssystem mit einer Außenschalung und einem Schalungskern vorzuschlagen, bei dem Betonfertigteile und Raummodule in ihrer Einbaulage und mit hoher Qualität der sichtbaren Flächen als einstückige Fertigelement hergestellt werden können und welches ein einfaches und sicheres Entfernen des Schalungskerns ermöglicht, ohne die Seitenwände der Betonteile zu beschädigen.

Die vorliegende Aufgabe mit einem Schalungssystem mit dem Merkmal gemäß Anspruch 1 gelöst. Die vorliegende Aufgabe wird auch durch ein Verfahren mit den Merkmalen des Anspruchs 13 und mit den Merkmalen des Anspruchs 14 gelöst. In den abhängigen Unteransprüchen sind bevorzugte Ausgestaltungen des erfindungsgemäßen Schalungssystems definiert, die einzeln oder in Kombination verwendet werden können.

Das erfindungsgemäße Schalungssystem zum Betonieren von Betonfertigteilen und Raummodulen umfasst eine Außenschalung und einen Schalungskern. Die Außenschalung hat einen Schalungsboden, zwei Längswände und zwei Stirnwände. Die Stirnwände sind zwischen den Längswänden an deren Stirnenden angeordnet, so dass sich ein einen Hohlraum bildendes, zur Oberseite geöffnetes quaderförmiges Gebilde ergibt. Der Schalungskern wird zum Betonieren eines nach oben offenen Raummoduls in die Außenschalung eingesetzt. Der zwischen der Außenschalung und dem Schalungskern entstehende Hohlraum wird mit Beton gefüllt. Der Schalungskern selbst bildet einen Quader mit einem als Boden und mit einem als Deckelement ausgebildeten Horizontalelement sowie mit wenigstens vier Vertikalelementen, von denen zwei als Stirnelemente und zwei als Seitenelemente ausgebildet sind. Jedes der Vertikalelemente ist mit jeweils den beiden Horizontalelementen gekoppelt und bewegbar verbunden. Jedes Stirnelement ist also sowohl mit dem Deckelement als auch mit dem Boden des Schalungskerns gekoppelt. Dazu ist ein Kopplungsmechanismus vorgesehen, der derart ausgebildet ist, dass ein vertikales Bewegen eines Horizontalelements (Boden bzw. Deckelement) nach außen eine Bewegung der Vertikalelemente so in Richtung nach innen bewirkt, dass der Abstand zwischen den sich gegenüberliegenden Vertikalelementen verringert wird. Ein Anheben des Deckelements führt also dazu, dass sich die Vertikalelemente nach innen bewegen. Der Abstand zwischen den beiden Stirnelementen sowie der Abstand zwischen den beiden Seitenelementen wird dadurch verringert.

Beim Betonieren eines Raummoduls kann bereits nach dem teilweisen Aushärten des Betons mit dem Ausschalen begonnen werden. Sobald der Abbindeprozess des Betons abgeschlossen ist, können die Außenschalung und der Schalungskern von dem Betonteil entfernt werden. Um das Ausschalen zu verbessern und die Entnahme des Schalungskerns aus dem Betonteil zu vereinfachen, wird der Schalungskern in seinen Abmessungen, zumindest in seinen Horizontalabmessungen, geschrumpft. Aus diesen Gründen wird ein derartiger Schalungskern auch als Schrumpfkern bezeichnet. Durch das automatische Variieren der Abstände der Vertikalelemente zueinander durch das Anheben des Deckelements werden die Ausmaße auf einfache Weise verringert. Damit ist es nicht notwendig, den Schalungskern zu demontieren.

In einer bevorzugten Ausführungsform umfasst der Kopplungsmechanismus eine Mehrzahl von Schwenkhebeln. Mindestens ein Schwenkhebel ist zwischen einem Vertikalelement und einem Horizontalelement angeordnet. Somit können die Vertikalelemente gegenüber den Horizontalelementen verschwenkt werden. Der Schwenkhebel ist sowohl an dem Horizontalelement als auch an dem Vertikalelement angelenkt. Beispielsweise kann der Schwenkhebel aus einem Verbindungsstück oder einem Formteil bestehen, dass zwischen den beiden Drehpunkten an dem Vertikalelement bzw. dem Horizontalelement befestigt ist. Vorteilhafterweise lässt sich eine Bewegung der Vertikalelemente nach innen derart erzeugen, dass die Bewegung eine Drehkomponente aufweist. Beim vertikalen Bewegen eines Horizontalelements nach außen werden die dem bewegten Horizontalelement benachbarten Randbereiche der Vertikalelemente aufeinander zu bewegt. Der Schwenkhebel führt also eine Drehbewegung durch. Diese kann um einen der Lagerpunkte an dem Vertikalelement oder an dem Horizontalelement stattfinden. Allerdings ist auch ein Verschwenken um einen anderen innerhalb oder außerhalb des Schwenkhebels liegenden (virtuellen) Drehpunkt möglich.

Die durch das Bewegen des Horizontalelements nach außen hervorgerufene Bewegung des Schwenkhebels führt dazu, dass die dem bewegten Horizontalelement benachbarten Randbereiche der zwei gegenüberliegenden Vertikalelemente aufeinander zu bewegt werden. Der Abstand der diesen Rändern gegenüberliegenden Ränder bleibt dagegen unverändert. Die Vertikalelemente werden also nach innen gekippt. Das Abkippen der Elemente hat den Vorteil, dass die Vertikalelemente nicht über die gesamte Fläche gleichzeitig von dem betonierten Betonelement gelöst werden müssen. Vielmehr ist ein stückweises Lösen durch das Verschwenken bzw. Kippen der Vertikalelemente nach innen möglich. Die aufzubringenden Kräfte, um die Vertikalelemente von dem Betonelement zu trennen, sind gering. Die Gefahr von Abplatzungen aufgrund des Lösens der Vertikalelemente verringert sich stark, so dass die Herstellung von Sichtbetonwänden zuverlässig ermöglicht wird.

Es ist vorteilhaft, wenn wenigstens die Vertikalelemente aus Schalungstafeln hergestellt sind. Das Gewicht des Schalungskerns wird verringert, der Transport und die Handhabung (Handling) des Schalungskerns werden erleichtert. Die Stirnelemente des Schalungskerns sind als Stirntafeln ausgebildet; die Seitenelemente als Seitentafeln. Die Dicke der Schalungstafeln ist im Verhältnis zu deren Höhe und Länge gering. Vorzugsweise ist das Verhältnis der Dicke zur Höhe < 1%, so dass die Dicke der Schalungstafeln bei einer Vertikalausdehnung des Vertikalelements von 2,50 m deutlich unter 2,5 cm liegt. Als Dicke wird dabei die Dimension in Richtung der Flächennormale der Schalungstafel verstanden, also die Ausdehnung senkrecht zur Höhe und Länge der Tafel. Bevorzugt sind auch die Horizontalelemente als Schalungstafeln ausgebildet.

In einer bevorzugten Ausführungsform sind die Schalungstafeln mit einer Tragkonstruktion verstärkt. Die Tragkonstruktion schließt tafelartige Verstärkungselemente ein, die vorteilhafterweise und besonders bevorzugt als Horizontalrippen und Vertikalrippen ausgebildet sind. Die Rippen stehen jeweils senkrecht zur Schalungstafel bzw. zu deren Innenseite. Auf diese Weise lassen sich sehr biegungssteife und verwindungssteife Schalungselemente herstellen, deren Gewicht jedoch deutlich geringer ist als ein vergleichbar steifes Schalungselement aus Vollmaterial.

Die Schwenkhebel des Kopplungsmechanismus können an der Tragkonstruktion der Schalungstafeln der Vertikalelemente wie auch der Horizontalelemente befestigt sein. Ein Verschwenken der Horizontalelemente gegenüber den Vertikalelementen ist aufgrund der relativ dünnen Schalungstafeln deutlich vereinfacht. Die Konstruktion des Kopplungsmechanismus kann dadurch recht einfach sein. Dennoch ist eine exakte Bewegung und Positionierung der einzelnen Tafeln zueinander möglich.

In einer bevorzugten Ausführungsform weisen die Vertikalelemente an ihren oberen und unteren Randbereichen jeweils einen Rand auf, der sich horizontal in Richtung auf das benachbarte Horizontalelement zu erstreckt. Vorzugsweise schließt der Rand der Vertikalelemente mit dem benachbarten Horizontalelement bündig ab, wenn der Schalungskern in seiner Betonierposition angeordnet ist, also alle Elemente miteinander derart verbunden sind, dass ein in die Außenschalung eingebrachter Schalungskern zum Betonieren verwendet werden kann.

Um den Schrumpfungsprozess des Schalungskerns (Reduzierung der Abstände der Vertikalelemente) zu verbessern, ist in einer bevorzugten Ausführungsform des Schalungskerns wenigstens ein Eckelement umfasst, das zwischen zwei benachbarten Vertikalelementen angeordnet ist und über ein Kopplungselement die beiden Vertikalelemente miteinander koppelt. Zwischen einem Stirnelement und einem Seitenelement des Schalungskerns ist also ein Kopplungselement derart angeordnet, dass das Stirnelement mit dem Seitenelement gekoppelt ist. Das Eckelement ist derart ausgebildet, dass eine Bewegung der Vertikalelemente nach innen, insbesondere ein Kippen der Vertikalelemente, ermöglicht wird. Darüber hinaus ist das Eckelement ebenfalls nach innen bewegbar und lässt sich von dem zu betonierenden Betonfertigteil einfach lösen.

Bevorzugt ist das Eckelement als Ecktafel ausgebildet und weist an seiner Innenseite Versteifungselemente auf. Die Verstärkungselemente der Vertikalelemente, insbesondere die Horizontalrippen der Stirnelemente und der Seitenelemente, überlappen einander an den Eckbereichen. Sie überlappen dabei auch das Versteifungsteil des Eckelements. Das Kopplungselement des Eckelements kann als sich vertikal erstreckende Führungsstange ausgebildet sein. In den Versteifungselementen und den Verstärkungselementen sind korrespondierende Führungsausnehmungen derart angeordnet, dass sich die Führungsstange durch die Führungsausnehmungen hindurch erstreckt. Auf diese Weise werden durch das Kopplungselement die Eckelemente von den benachbarten Vertikalelementen geführt.

Vorzugsweise ist die Führungsausnehmung in den horizontal angeordneten Versteifungselementen des Eckelements als Langloch ausgebildet, in dem das Kopplungselement geführt werden kann. Besonders bevorzugt ist das Versteifungselement keilförmig achsensymmetrisch zur Winkelhalbierenden des Eckelements. Das Langloch ist dann ebenfalls in Richtung der Achsenhalbierenden orientiert. Die Führungsausnehmung in den Horizontalrippen der Vertikalelemente ist vorzugsweise eine Bohrung, die etwas größer als die Führungsstange ist. Auf diese Weise wird bei einem Kippen und Bewegung der Vertikalelemente nach innen das Eckelement erst dann (nach innen) bewegt, wenn das Kopplungselement an dem einen Ende der Längsnut anschlägt und so das Eckelement mitnimmt.

Bei der Entnahme des Schalungskerns aus der Außenschalung werden die Eckelemente von den Vertikalelementen bewegt. Bevorzugt ist deshalb wenigstens ein horizontales Versteifungselement des Eckelements oberhalb einer Horizontalrippe eines Vertikalelements derart angeordnet, dass ein Anheben der Vertikalelemente ein Heben des Eckelements bewirkt. Bei einem Anheben des Deckelements folgen die Vertikalelemente nach dem Einkippen des oberen und schon während des späteren Einkippen des unteren Randes der Vertikalbewegung nach oben. Die unterhalb der Versteifungselemente des Eckelements angeordneten Horizontalrippen stützen das Eckelement derart, dass das Eckelement den Vertikalelementen folgt. Ihre Bewegung ist jedoch durch den Kopplungsmechanismus verzögert. Die Eckelemente stellen deshalb weggesteuerte Elemente dar, die über den Verschiebeweg bzw. Bewegungsweg der Vertikalelemente gesteuert werden, das heißt, ihre Bewegung wird durch die Bewegung der Vertikalelemente kontrolliert. Während des Schrumpfens sind die Eckelemente nachlauforientiert, das heißt, sie bewegen sich erst, nachdem sich die Vertikalelemente bewegt haben. Beim so genannten Spreizen, also wenn der Abstand der Vertikalelemente vergrößert wird, sind die Eckelemente vorlauforientiert.

Das erfindungsgemäße Schalungssystem mit einer Außenschalung und einem in seinen Außenmaßen veränderlichen Schalungskern weist eine Vielzahl von Vorteilen auf, die aus den sich mit diesem Schalungskern ergebenden Abläufen teilen auf, die aus den sich mit diesem Schalungskern ergebenden Abläufen des Betonierens resultieren. Das erfindungsgemäße Schalungssystem ermöglicht die Herstellung von monolithischen Betonteilen, insbesondere von Betonfertigbauteilen, die über einen Boden und ein oder mehrere Seitenteile verfügen. Aufgrund des Bewegens des Schalungskerns können die Betonfertigteile in Einbaulage produziert werden, das heißt in der Position, wie sie später beim Zusammenbau eines aus Betonfertigteilen bestehenden Hauses verwendet werden. Dies hat Vorteile im Hinblick auf das entstehende Endprodukt wie auch auf die Effizienz der Produktion.

In Bezug auf den Fertigungsablauf ergibt sich ein deutlich geringerer Platzbedarf im Vergleich zu Herstellungsverfahren, bei denen das Betonfertigbauteil in umgekehrter Einbaulage hergestellt wird. Eine Wendeeinrichtung für das Bauteil ist nicht vorzusehen. Ebenfalls geringer ist der Lohnaufwand, da kein zusätzliches Personal für den Wendevorgang eingesetzt werden muss. Bei der Herstellung ergibt sich eine deutlich geringere Fehlerquote, beispielsweise bei der Platzierung von Einbauteilen, da es zu keiner Seitenverwechslung kommen kann, wie sie bei auf dem Kopf stehenden Produktionen möglich ist. Der größte Vorteil beim Herstellungsprozess ist, dass frühzeitige Ausbauarbeiten am Betonteil möglich sind. Direkt nach dem Ausschalungsprozess (Teilheizung/Aushärtung) kann mit den Ausbauarbeiten begonnen werden. Es muss nicht gewartet werden, bis das Betonteil völlig ausgehärtet ist und die erforderliche Festigkeit für den Drehprozess des Bauteils gegeben ist. Die Produktionszeit eines ausgebauten Betonfertigteils wird deutlich verringert. Die monolithische Struktur, die mit dem erfindungsgemäßen Schalungssystem herstellbar ist, weist den Vorteil auf, dass keine Zusammenbaustufe im Fertigungsablauf notwendig ist, bei der die Betoneinzelteile zusammengebaut werden müssen.

In Bezug auf das herzustellende Bauteil lassen sich mit dem erfindungsgemäßen Schalungssystem folgende Vorteile erzielen: Aufgrund der monolithischen Beschaffenheit des Bauteils sind weniger Stahleinlagen zur Bewehrung notwendig. Gleichzeitig, wird eine höhere Stabilität des Gesamtsystems erzielt. Teure Einbauteile zur Verbindung verschiedener Elemente, wie sie beispielsweise im Betonteilfertigbau notwendig sind, entfallen. Die monolithische Beschaffenheit des Betonteils verringert den Aufwand für die Ausbauarbeiten, wie Rohrleitungen oder Kabelstränge. Diese können direkt bei der Herstellung angeordnet und platziert werden, also vor dem Einfließen des Betons in das Schalungssystem. Eine spätere Verbindung ist nicht notwendig. Zwischen den einzelnen Wänden bzw. den Wänden und dem Boden entstehen keine Fugen und somit auch keine Undichtigkeiten.

Da auf ein Wenden des Bauteils verzichtet werden kann, weil es bereits in Einbaulage hergestellt ist, sind keine zusätzlichen "Wendebewehrungen" und weitere Lastaufnahmemittel erforderlich. Die Herstellung in Einbaulage ermöglicht deshalb eine Produktion von Raum- und Bauteilen im Umlaufbetrieb.

Während des Herstellungsprozesses kann das Betonelement auf einer so genannten Umlaufpalette stehen bleiben, und zwar von der Betonierphase an bis zur Auslieferung. Hohe Abhebelasten werden erst am Ende der Produktion auf das Betonteil aufgebracht. Deshalb ist eine geringere Bewehrung notwendig. Die Umlaufpalette selbst ermöglicht ein früheres Ausschalen, da das Lösen der Schalung die erforderliche Festigkeit für den Beton vorgibt und nicht das Abheben des Betonelements an der Bodenschalung und damit die beim Anheben auftretenden Druck- und Zugkräfte.

Bevorzugte Ausführungsbeispiele werden anhand der beigefügten Figuren ohne Einschränkung der Allgemeinheit im Detail beschrieben. Die in den Figuren dargestellten Merkmale und Besonderheiten können einzeln und in Kombination verwendet werden, um weitere bevorzugte Ausgestaltungen des erfindungsgemäßen Gegenstands zu schaffen. Es zeigen:
- Figuren 1 bis 5: ein Schalungssystem mit einer Außenschalung und einem Schalungskern zur Herstellung eines Betonfertigteils in jeweils perspektivischer Ansicht;
- Figuren 6a bis 6d: eine schematische Schnittzeichnung durch das Schalungssystem gemäß Fig. 2 vor dem Einfüllen des Betons;
- Figuren 7 bis 10: eine Schnittzeichnung durch das Betonfertigteil mit Schalungskern während der Entnahme des Schalungskerns;
- Figuren 11a bis 11c: eine schematische Detailansicht eines teilweise aufgeschnittenen Schalungskerns;
- Figuren 12a bis 12d: eine Detailzeichnung einer Ecke des Schalungskerns während der Herausnahme aus dem Betonfertigteil; und
- Figuren 13a bis 13c: verschiedene Ausführungen eines Seitenelements des Schalungskerns.

Die erfindungsgemäße Vorrichtung wird im Folgenden beispielhaft bei der Herstellung eines Raummoduls mit Seitenwänden und einem monolithischen Boden erläutert.

In Fig. 1 ist ein erfindungsgemäßes Schalungssystem 1 mit einer Außenschalung 2 und einem Schalungskern 3 während des Vorgangs des Einsetzens des Schalungskerns 3 in die Außenschalung 2 zu sehen. Die Außenschalung 2 weist zwei Längswände 4, zwei Stirnwände 5 und einen Schalungsboden 6 auf. Die Längswände 4 und die Stirnwände 5 sind durch eine Tragkonstruktion 7 verstärkt, die Horizontalrippen 8 und Vertikalrippen 9 einschließt.

Der Schalungskern 3 umfasst zwei Horizontalelemente 10, die als Boden 11 (nicht dargestellt) und Deckelement 12 ausgebildet sind. Vier Vertikalelemente 13 sind als Stirnelemente 14 und Seitenelemente 15 ausgebildet. An dem Deckelement 12 sind mehrere Quertragtraversen 16 angeordnet, an denen ein nicht dargestelltes Hebezeug den Schalungskern 3 anhebt und bewegt.

Zur exakten Positionierung des Schalungskerns 3 in der Außenschalung 2 sind an den Quertragtraversen 16 Führungsbolzen 17 vorgesehen, die in korrespondierende Positionieraufnahmen 18 in den Längswänden 4 eingeführt werden. Der Schalungskern 3 wird mit äquidistantem Abstand in der Außenschalung 2 positioniert.

An den Ecken des Schalungskerns 3 sind vier Eckelemente 19 angeordnet, die jeweils mit einem Seitenelement 15 und einem Stirnelement 14 gekoppelt sind. In Fig. 1 ist der Schalungskern 3 in seiner Transportposition dargestellt, bei der die Vertikalelemente 13, die Horizontalelemente 10 und die Eckelemente 19 miteinander gekoppelt und über hier nicht dargestellte Kopplungsmechanismen verbunden sind. Dennoch liegen die Elemente nicht bündig aneinander, sondern sind voneinander beabstandet.

Fig. 2 zeigt das Schalungssystem 1 mit vollständig in der Außenschalung 2 eingesetztem Schalungskern 3. Der Schalungskern 3 ist hier in seiner Betonierposition gezeigt, in der die Eckelemente 19, die Vertikalelemente 13 und die Horizontalelemente 10 aneinander anliegen, so dass sich eine bündige, einstückige Außenhaut des Schalungskerns 3 ergibt. Der zwischen dem Schalungskern 3 und der Außenschalung 2 gebildete Hohlraum 20 wird nun in einem nächsten Schritt mit Beton gefüllt, wodurch ein als Raummodul ausgebildetes Betonfertigteil hergestellt wird. Das Verfahren zum Füllen des Hohlraums 20 ist in EP 06 023 710 beschrieben, deren Inhalt durch Referenzierung zum Inhalt dieser Anmeldung wird.

Die Quertragtraversen 16 stützen sich auf der Außenschalung 2 ab. Hierdurch wird der Schalungskern 3 in seiner Position gehalten. Der Schalungskern 3 schwebt damit praktisch in der Außenschalung 2, so dass der Boden des Schalungskerns 3 vom Schalungsboden 6 der Außenschalung 2 beabstandet ist. Zusätzliche Distanzelemente zwischen den beiden Böden können vorgesehen werden; sie sind jedoch nicht zwingend notwendig.

Werden keine Distanzelemente am Boden eingesetzt, so muss der Schalungskern innerhalb über eine Mechanik verfügen, mit der die beiden gegenüber liegenden Horizontalelemente gegeneinander bewegt werden können. Durch die Mechanik lässt sich der Abstand verringern oder spreizen, so dass die Vertikalelemente des Schalungskerns 3 entsprechend des Kopplungsmechanismus gespreizt bzw. geschrumpft werden.

Fig. 3 zeigt den Schalungskern 3 ist in seiner Transportposition beim Herausheben aus der Außenschalung 2. Nach Beendigung des Abbindeprozesses des Betonfertigteils wird der Schalungskern 3 aus seiner Betonierposition in die Transportposition bewegt, wobei seine horizontalen Außenmaße, also die Abstände zwischen den Vertikalelementen 13, verringert sind.

In Fig. 3 ist beispielhaft zu erkennen, dass im Deckelement 12 des Schalungskerns 3 Öffnungen vorgesehen sind. Durch diese Öffnungen wird der Innenraum des Schalungskerns 3 zugänglich. Er kann beispielsweise benutzt werden, um in dem Zwischenraum zwischen Außenschalung 2 und Schalungskern 3 vor dem Einfüllen des Betons angeordnete Leerdosen für Steckdosen oder Leerrohre in ihrer Position nochmals zu fixieren oder zu verändern.

Der vollständig entnommene Schalungskern 3 ist in Fig. 4 dargestellt. Ein Raummodul 21 bleibt in der Außenschalung 2 stehen.

Nach Entfernen der Außenschalung 2, also nach dem Abbau der Längswände 4 und der Stirnwände 5, bleibt das Raummodul 21 auf dem Schalungsboden 6 der Außenschalung 2 stehen, Fig. 5. Das Raummodul 21 befindet sich in seiner Einbaulage. Weitere Arbeiten an dem Raummodul können nun vorgenommen werden, obwohl der Beton nicht vollständig ausgehärtet ist, da keine Kräfte auftreten, insbesondere keine Hebel oder Drehkräfte, wie sie beim Wenden des Betonfertigteils beim Herstellungsprozess in umgekehrter Einbaulage notwendig sind. Sowohl der Schalungskern 3 als auch die Außenwände 4, 5 der Außenschalung 2 können nun für die Herstellung eines weiteren Betonfertigteils verwendet werden. Lediglich der Schalungsboden 6 wird durch das neue Betonfertigteil blockiert. Auf dem Schalungsboden 6 kann das Betonfertigteil jedoch innerhalb der Montagehalle in eine Position zur Bearbeitung und zur Aushärtung bewegt werden.

Der Herstellungsprozess eines Betonfertigteils und insbesondere das Schrumpfen des Schalungskerns 3 wird anhand der Figuren 6 bis 10 näher erläutert, die den Schalungskern 3 im schematischen Querschnitt sowie weitere Details zeigen.

In Fig. 6a ist der Schalungskern 3 in der Außenschalung 2 in seiner Betonierposition gezeigt. Der Boden 11 des Schalungskerns 3 ist auf zwei Stützen 22 gelagert, so dass zwischen dem Schalungsboden 6 und dem Boden 11 der gewünschte Abstand erzeugt werden kann. Über den Abstand ist die Dicke des Bodens des Betonfertigteils einstellbar.

Deutlich zu erkennen ist in den Figuren 6a bis 6d, dass die Vertikalelemente 13 in ihrem oberen Randbereich 23 und in ihrem unteren Randbereich 24 jeweils ein Randstück 25 bzw. 26 aufweisen, das sich in horizontale Richtung erstreckt. Die Vertikalelemente 13 haben eine U-förmige Kontur, bei der die beiden Schenkel horizontal ausgerichtet sind.

An einer Innenseite 27 der Vertikalelemente 13 sind Verstärkungselemente 28 angeordnet, die als Horizontalrippen 29 und Vertikalrippen 30 ausgebildet sind. Die Horizontalrippen 29 bzw. die Vertikalrippen 30 entsprechen den Horizontalrippen 8 bzw. den Vertikalrippen 9 der Außenschalung 2.

Das als Seitenelement 15 ausgebildete Vertikalelement 13 ist über einen Kopplungsmechanismus 31 mit dem Boden 11 bzw. mit dem Deckelement 12 gekoppelt. Der Kopplungsmechanismus 31 umfasst eine Mehrzahl von Schwenkhebeln 32, die am oberen und unteren Randbereich 23, 24 der Seitenelemente 15 mit den Vertikalrippen 30 drehbar verbunden sind. Die Schwenkhebel 32 weisen ein erstes Drehlager 33 mit einer ersten Lagerachse 34 auf, die mit einer Verstärkungsrippe 30a eines Horizontalelements 10 verbunden ist. An einem zweiten Drehlager 35 mit einer zweiten Lagerachse 36 ist der Schwenkhebel 32 an eine Vertikalrippe 30 eines Vertikalelements 13 gelagert.

Der Winkel einer gedachten Verbindungslinie durch das erste Drehlager 33 und das zweite Drehlager 35 gegenüber der Horizontalen wird als Ausrichtungswinkel α bzw. β bezeichnet. Der Ausrichtungswinkel α definiert die Winkelstellung der Schwenkhebel 32 am Boden 11, der Ausrichtungswinkel β den Winkel der Schwenkhebel 32, die am Deckelement 12 gelagert sind.

In der Betonierposition des Schalungskerns 3 sind die Ausrichtungswinkel α, β gleich. Die beiden Winkel α und β sind jeweils relativ klein, bevorzugt liegen die Winkel zwischen 1° und 5°. In den Figuren 6c und 6d ist eine besondere Ausgestaltung eines Schwenkhebels 32 gezeigt. Dieser Schwenkhebel 32 weist zusätzlich einen Anschlagbolzen 37 auf, der in der Betonierposition des Schalungskerns 3 gegen eine Vertikalrippe 30 des Vertikalelements 13 drückt. Damit wird der Drehwinkel bzw. Schwenkwinkel des Schwenkhebels 32 begrenzt. Eine Verbindungsstange 38 erstreckt sich durch den Schwenkhebel 32 hindurch. Mehrere parallel angeordnete Schwenkhebel 32 lassen sich so miteinander koppeln, vgl. Fig. 11a. Die Verwindungssteifigkeit des gesamten Schalungskerns 3 wird erhöht.

Während des Schrumpfungsprozesses des Schalungskerns 3 wird dieser von seiner Betonierposition in seine Transportposition bewegt. Die Figuren 7a bis 7d zeigen den Schalungskern 3 zu Beginn des kinematischen Schrumpfungsprozesses, nachdem das Deckelement 12 von einem hier nicht dargestellten Hebezeug etwas angehoben worden ist. Der Schalungskern 3 befindet sich in dem Raummodul 21. Die Schwenkhebel 32, die am Deckelement 12 gelagert sind, wurden durch das Anheben des Deckelementes 12 verschwenkt, so dass der Ausrichtungswinkel β nun deutlich größer ist als der Ausrichtungswinkel α der am Boden 11 gelagerten Schwenkhebel 32. Gleichzeitig kippen die beiden Seitenelemente 15 nach innen, so dass die Abstände der gegenüber liegenden oberen Randbereiche 23, 24 der Seitenelemente 15 verringert werden. Die Seitenelemente 15 sind um den Kippwinkel γ nach innen geneigt.

Als Folge der Verbindung mit den Adhäsionskräften und dem Eigengewicht der Seitenelemente 15 reißen sie im oberen Randbereich 23 von dem Raummodul 21 ab. Ein V-förmiger Spalt bildet sich zwischen dem Raummodul 21 und den Vertikalelementen 13.

Fig. 8 zeigt den Schalungskern 3 in einem späteren Prozessschritt, in dem das Deckelement 12 weiter nach oben bewegt worden ist. Die beiden Seitenelemente 15 sind nun ebenfalls nach oben bewegt, so dass die unteren Schwenkhebel 32 eine Schwenkbewegung ausgeführt haben. Der Ausrichtungswinkel α ist nun vergrößert, aber kleiner als der Ausrichtungswinkel β. Die Neigung der Seitenelemente 15 ist verringert.

Die Figuren 9a bis 9d zeigen den Schalungskern 3 bei einem weiteren Anheben des Deckelements 12. Der Ausrichtungswinkel α der unteren Schwenkhebel 32 entspricht dem Ausrichtungswinkel β der oberen Schwenkhebel 32. Die Seitenelemente 15 sind vertikal ausgerichtet. Gleichzeitig wurden sie angehoben. Die Seitenelemente 15 sind vollständig von dem Raummodul 21 gelöst.

Somit ist der Schalungskern 3 aus seiner Betonierposition in seine Transportposition bewegt worden. Der so genannte Schrumpfungsvorgang ist beendet. Der Schalungskern 3 kann aus dem Raummodul 21 nach oben entnommen werden (Fig. 10).

Im Falle des Einsetzens des Schalungskerns 3 in die Außenschalung 2 wird der in den Figuren 6 bis 10 beschriebene Ablauf in umgekehrter Reihenfolge durchlaufen. Zuerst setzt der Boden 11 auf dem Schalungsboden 6 auf. Dann werden die Seitenelemente 15 im unteren Randbereich 24 nach außen gedrückt, so dass die Seitenelemente 15 geneigt werden. Anschließend wird der obere Randbereich 23 nach außen geneigt, so dass die Seitenelemente 15 gerade und vertikal ausgerichtet sind, bis das Deckelement 12 so weit nach unten bewegt wird, dass alle Teile des Schalungskerns 3 bündig miteinander verbunden sind.

Der hier im Zweidimensionalen erläuterte Schrumpfungsprozess ist jedoch ein dreidimensionaler Schrumpfungsprozess, bei dem eine Kollision der Vertikalelemente 13 zueinander vermieden werden muss. Aufgrund der Eckelemente 19 wird dies ermöglicht, da jedes Eckelement 19 von seiner geometrischen Grundstruktur ein dreidimensionales Gebilde ist, das sich zumindest funktional über alle drei Dimensionsachsen erstreckt. Das Eckelement 19 hat die Aufgabe, entstehende Lücken aus den notwendigen Verschiebewegen der Seitenelemente 15, der Stirnelemente 14 und der Horizontalelemente 10 für die "gespreizte" Betonierposition zu schließen. Dies wird dadurch erreicht, dass das Eckelement 19 während des Bewegens des Schalungskerns 3 von der Betonierposition in die Transportposition und umgekehrt weggesteuert nach- bzw. vorläuft. Im Rahmen der Erfindung wurde festgestellt, dass die Wahl für ein vor- bzw. nachlaufgesteuertes Eckelement 19 abhängig ist von der Einbaulage des Schalungskerns 3 und von den geometrischen Anforderungen an das Betonfertigteil. Im Folgenden wird beispielhaft ein nachlaufgesteuertes Eckelement 19 beschrieben. Das vorlaufgesteuerte Eckelement ist im übertragenen Sinne mechanisch identisch aufgebaut. Das Eckelement 19 ist im Detail in den Figuren 11a bis 11c dargestellt. Fig. 11a zeigt den erfindungsgemäßen Schalungskern 3 in einer aufgeschnittenen Ansicht, so dass die an der Innenseite 27 angeordneten Verstärkungselemente 28 deutlich sichtbar sind. Die Verstärkungselemente 28, die als Horizontalrippen 29 und Vertikalrippen 30 ausgebildet sind, sind an allen Seitenwänden sowie dem Boden 11 und dem hier nicht dargestellten Deckelement 12 vorhanden. Das Eckelement 19 weist an seiner Innenseite sich horizontal erstreckende Versteifungselemente 39 auf. Das Eckelement 19 ist ebenfalls als Ecktafel ausgebildet. Die Versteifungselemente 39 haben eine im Wesentlichen quadratische Grundfläche mit einem sich in Richtung der Winkelhalbierenden erstreckenden Führungsfortsatz 40, der eine Führungsausnehmung 41 aufweist, die sich ebenfalls entlang der Winkelhalbierenden erstreckt. Die Versteifungselemente 39 überlappen mit den Horizontalrippen 29 der Vertikalelemente 13. In dem überlappenden Teil der Horizontalrippen 29 sind Führungsausnehmungen 42 angeordnet, die mit den Führungsausnehmungen 41 korrespondieren. Eine Führungsstange 43 erstreckt sich durch die Führungsausnehmungen 41, 42 derart, dass die Eckelemente 19 von den Vertikalelementen 13 geführt werden.

Wenigstens zwei Versteifungselemente 39, eins im unteren und eins im oberen Bereich des Eckelements 19, weisen zusätzlich zwei sich parallel zu den Vertikalelementen erstreckende im 90°-Winkel zueinander angeordnete Führungsarme 44 auf. Die Führungsarme 44 unterstützen die Führungsstange 43 und wirken mit dieser zusammen. Hierdurch wird gewährleistet, dass die Eckelemente 19 vor- bzw. nachlaufgesteuert mit bzw. von den Vertikalelementen 13 bewegt werden.

Die Eckelemente 19 weisen einen oberen und unteren Rand 45 auf, der sich horizontal erstreckt. Der Rand 45 ist im Wesentlichen keilförmig ausgebildet. Er weist ebenfalls eine Führungsausnehmung 41 auf, durch die sich die Führungsstange 43 erstreckt. Die Form des Rands 45 korrespondiert mit der Form der Randstücke 25, 26 der Vertikalelemente, so dass in der Betonierposition des Schalungskerns 3 ein umlaufender, bündig abgeschlossener Rand des Schalungskerns entsteht. Die Randstücke 25, 26 weisen an ihren seitlichen Enden jeweils eine Abschrägung auf, die mit den Randstücken 45 der Eckelemente korrespondieren. Das Deckelement 12 und der Boden 11 sind derart ausgebildet, dass sie von den Randstücken 25 und 45 bzw. 26 und 45 umrahmt werden und mit diesen in der Betonierposition bündig abschließen.

Die Figuren 12a bis 12d zeigen eine Detailzeichnung des Eckelements 19 bei der Entnahme des Schalungskerns 13 aus einem fertig betonierten Raummodul 21.

In der Betonierposition des Schalungskerns 3 schließen die Eckelemente 19 mit den Vertikalelementen 13 bündig ab, Fig. 12a.

Sobald das Deckelement 12 leicht angehoben wird, bewegen sich die Vertikalelemente 13 nach innen und lösen sich am oberen Rand 23 von dem Raummodul 21. Dabei werden die Vertikalelemente leicht angehoben, wie in Fig. 12b deutlich gezeigt ist. Die Vertikalelemente 13 überschneiden sich dabei mit dem Eckelement 19, so dass die Vertikalelemente 13 die Eckelemente 19 an den Außenecken hinterschneiden. Bei einem weiteren Anheben des Deckelements 12 werden die Vertikalelemente 13 weiter nach oben bewegt, nachdem sie nicht mehr gekippt, sondern wieder vertikal ausgerichtet sind. Die Eckelemente 19 sind in diesem Bewegungsschritt ebenfalls leicht angehoben, da die Horizontalrippen 29 unter den Versteifungselementen 39 angeordnet sind, Fig. 12c. Das Anheben der Vertikalelemente 13 bewirkt dadurch ebenfalls ein Anheben des Eckelements 19. Bei einem noch weiteren Anheben des Deckelements 12 wird das nachlaufgesteuerte Eckelement 19 ebenfalls nach innen bewegt und löst sich von dem Raummodul 21 vollständig ab. Der Schalungskern 3 ist nun frei beweglich in dem Raummodul 21 positioniert und kann nach oben entnommen werden, Fig. 12d.

Bei dem hier beschriebenen Schrumpfungsprozess des Schalungskerns 3, also bei dem Übergang von der Betonierposition in die Transportposition des Schalungskerns 3, wurde stets davon ausgegangen, dass ein Hebezeug das Deckelement 12 nach oben anhebt. Dem Fachmann ist klar, dass es hierbei nicht auf das Anheben des Deckelements 12 ankommt, sondern auf eine Vergrößerung des Abstands zwischen dem Deckelement 12 und dem Boden 11. Diese Vergrößerung des Abstands kann beispielsweise auch durch eine Spreizkonstruktion bewerkstelligt werden, die im Inneren des Schalungskerns 3 angeordnet ist. Diese Spreizkonstruktion kann z.B. aus Hydraulikstempeln bestehen. Da der erfindungsgemäße Schalungskern 3 innen hohl und durch Öffnungen im Deckelement 12 begehbar ist, kann eine derartige Konstruktion im Inneren des Schalungskerns angeordnet werden und gegebenenfalls sogar mechanisch bzw. manuell vom Bedienpersonal im Inneren des Schalungskerns bedient werden. Neben einer Hebemechanik kann das Auseinanderdrücken der Horizontalelemente durch ein Druck-Zug-Glied hervorgerufen werden. Beispiele hierfür sind Spindeln, Hydraulikzylinder oder eine Zangenmechanik. In diesem Fall ist der Spreiz- und Schrumpfvorgang unabhängig von dem Hebe- und Senkvorgang des Schalungskörpers aus dem Betonfertigteil bzw. in die Außenschalung möglich. Neben dem bisher Beschriebenen ist es selbstverständlich auch möglich, ein Raummodul zu erstellen, das nur aus Wänden und einer Decke besteht. In diesem Fall kann der Boden 11 des Schalungskerns 3 nach unten bewegt werden, beispielsweise durch Spreizung der beiden gegenüber liegenden Horizontalelemente 10. Der Schalungskern 3 kann dann aus dem Raummodul nach unten herausbewegt werden, so dass es auch möglich ist, entsprechende Raummodule mit Decke statt Boden herzustellen. Das Prinzip des Spreizens und Schrumpfens des Schalungskerns bleibt jedoch erhalten.

Die Figuren 13a bis 13c zeigen verschiedene Möglichkeiten der Gestaltung des Betonfertigteils, die sich aufgrund der Konstruktion des erfindungsgemäßen Schalungskerns 3 ergeben.

In Fig. 13a ist ein Vertikalelement 13 dargestellt, an dessen Außenseite eine strukturierte Kunststoffmatrize 49 aufgebracht ist. In dem zu fertigenden Fertigbetonteil wird ein Negativabdruck der Kunststoffmatrize erzeugt. Neben Sichtbetonflächen können so auch strukturierte Oberflächen geschaffen werden, beispielsweise zur Natursteinnachbildung und/oder rutschhemmende Böden oder Ähnliches.

Fig. 13b zeigt ein Vertikalelement 13 mit einer Halterung 46 für ein Fensterelement 47, das in das Raummodul 21 fest eingegossen werden soll. In den Zwischenraum zwischen Außenschalung 2 und Schalungskern 3 wird ein Fensterelement 47 eingebracht, das von der Halterung 46 fixiert wird. Während des Füllens des Zwischenraums zwischen der Außenschalung 2 und dem Schalungskern 3 fließt der Beton um das Fensterelement 47 herum, so dass eine fensterartige Aussparung bzw. ein Durchbruch in dem Raummodul entsteht.

Fig. 13c zeigt ein Vertikalelement 13 in einem Aussparungskörper 48, der in dem Betonfertigteil ausgespart werden soll. Durch die Gestaltung des Aussparungskörpers 48 lassen sich nahezu beliebige Aussparungen im Fertigbauteil, beispielsweise für eingelassene Leuchten und Spiegel, für Ablagen und Ähnliches, formen. Dieses Prinzip des Aussparungskörpers lässt sich auch an dem Boden 11 anwenden, um beispielsweise Bodengefälle in Bädern zu realisieren. Durch einen geeigneten Aussparungskörper kann beispielsweise im Bereich des Badezimmers direkt eine Duschwanne im Boden eingeformt werden.

## Patentansprüche

1. Schalungssystem zum Betonieren von Betonfertigteilen und Raummodulen, umfassend eine Außenschalung (2) und einen Schalungskern (3), wobei
die Außenschalung (2) einen Schalungsboden (6), zwei Längswände (4) und zwei Stirnwände (5) umfasst und die Stirnwände (5) zwischen den Längswänden (6) an deren Stirnenden angeordnet sind;
der Schalungskern (3) zum Einsetzen in die Außenschalung (2) eingerichtet ist, und
- ein als Boden (11) ausgebildetes Horizontalelement (10) und ein als Deckelement (12) ausgebildetes Horizontalelement (10) und
- zwei als Stirnelemente (14) ausgebildete Vertikalelemente (13) und zwei als Seitenelemente (15) ausgebildete Vertikalelemente (13) umfasst, die derart angeordnet sind, dass ein quaderförmiger hohler Innenraum gebildet wird, und
- einen Kopplungsmechanismus (31) umfasst,
wobei
- die Stirnelemente (14) und die Seitenelemente (15) jeweils mit dem Boden (11) und dem Deckelelement (12) gekoppelt und bewegbar verbunden sind; und
- der Kopplungsmechanismus (31) derart ausgebildet ist, dass ein vertikales Bewegen eines Horizontalelements (10) nach außen eine Bewegung der Vertikalelemente (13) so in Richtung nach innen bewirkt, dass der Abstand zwischen den gegenüber liegenden Vertikalelementen (13) verringert wird.

2. Schalungssystem nach Anspruch 1, **dadurch gekennzeichnet, dass** der Kopplungsmechanismus (31) eine Mehrzahl von Schwenkhebeln (32) umfasst, wobei mindestens ein Schwenkhebel (32) zwischen einem Vertikalelement (13) und einem Horizontalelement (10) angeordnet ist.

3. Schalungssystem nach Anspruch 1 oder 2, **dadurch gekennzeichnet, dass** ein vertikales Bewegen eines Horizontalelements (10) nach außen die Bewegung der Vertikalelemente (13) nach innen bewirkt, die eine Drehkomponente derart umfasst, dass dem ersten Horizontalelement (10) benachbarte Randbereiche (23) zweier gegenüberliegender Vertikalelemente (13) aufeinander zu bewegt werden, während der Abstand dem zweiten Horizontalelement (10) benachbarte Randbereiche (24) zweier sich gegenüberliegender Vertikalelemente (13) unverändert bleibt.

4. Schalungssystem nach einem der vorhergehenden Ansprüche, **dadurch gekennzeichnet, dass** die Stirnelemente (14) des Schalungskerns (3) als Stirntafeln aus Schalungstafeln und die Seitenelemente (15) des Schalungskerns (3) als Seitentafeln ebenfalls aus Schalungstafeln gebildet werden, deren Dicke im Verhältnis zu deren Höhe und Länge gering ist, vorzugsweise im Verhältnis zur Höhe < 1% ist.

5. Schalungssystem nach Anspruch 4, **dadurch gekennzeichnet, dass** die Schalungstafeln mit einer Tragkonstruktion verstärkt sind, die vorzugsweise tafelartige Verstärkungselemente (28) einschließt, welche besonders bevorzugt als Horizontalrippen (29) und Vertikalrippen (30) ausgebildet sind.

6. Schalungssystem nach einem der vorhergehenden Ansprüche, **dadurch gekennzeichnet, dass** die Stirnelemente (14) und die Seitenelemente (15) je ein oberes Randstück (25) und ein unteres Randstück (26) aufweisen, die sich in Richtung auf das benachbarte Horizontalelement (10) zu horizontal erstrecken.

7. Schalungssystem nach einem der vorhergehenden Ansprüche, **dadurch gekennzeichnet, dass** der Schalungskern (3) wenigstens ein Eckelement (19) umfasst, das zwischen einem Stirnelement (14) und einem Seitenelement (15) angeordnet und über ein Kopplungselement mit dem einen Stirnelement (14) und dem einen Seitenelement (15) gekoppelt ist.

8. Schalungssystem nach Anspruch 7, **dadurch gekennzeichnet, dass**
- das Eckelement (19) eine Ecktafel mit an der Innenseite angeordneten Versteifungselementen (39) ist,
- die Verstärkungselemente (28) des einen Stirnelements (14) und des einen Seitenelements (15) mit den Verstärkungselementen (28) wenigstens teilweise überlappen,
- das Kopplungselement eine sich vertikal erstreckende Führungsstange (43) ist, und
- in den Versteifungselementen (39) sowie den die Versteifungselemente überlappenden Teilen der Verstärkungselemente (28) korrespondierende Führungsausnehmungen (41, 42) angeordnet sind, durch die sich die Führungsstange (43) erstreckt.

9. Schalungssystem nach Anspruch 8, **dadurch gekennzeichnet, dass** die Führungsausnehmung (41) in den horizontalen Versteifungselementen (39) des Eckelements (19) eine Längsnut ist, in der die Führungsstange (43) des Eckelements (19) geführt wird.

10. Schalungssystem nach einem der Ansprüche 7 bis 9, **dadurch gekennzeichnet, dass** wenigstens ein horizontales Versteifungselement (39) des Eckelements (19) oberhalb einer Horizontalrippe (29) des Seitenelements (15) und einer Horizontalrippe (29) des Stirnelements (14) derart angeordnet ist, dass bei einer vertikalen Bewegung des Stirnelements (14) und des Seitenelements (15) das Eckelement (19) in die gleiche Richtung bewegt wird.

11. Schalungssystem nach einem der vorhergehenden Ansprüche, **dadurch gekennzeichnet, dass** die Außenseite der Seitenelemente (15) und der Stirnelemente (14) glatt ist.

12. Schalungssystem nach einem der Ansprüche 1 bis 10, **dadurch gekennzeichnet, dass** die Außenseiten der Stirnelemente (14) und der Seitenelemente (15) eine sich nach außen erstreckende Aussparungskörper (48) aufweisen, um eine korrespondierende Ausnehmung in dem zu betonierenden Betonteil oder Raummodul (21) zu erzeugen.

13. Verfahren zum Herausnehmen eines Schalungskerns (3) aus einer Außenschalung (2), insbesondere aus einer Außenschalung (2) eines Schalungssystems gemäß den Ansprüchen 1 bis 12, wobei die Außenschalung (2) einen Schalungsboden (6), zwei Längswände (4) und zwei Stirnwände (5) umfasst, und
der Schalungskern (3) zwei sich gegenüber liegende Horizontalelemente (10) und vier Vertikalelemente (13) aufweist, so dass der Schalungskern (3) die Form eines Quaders hat,
wobei der Schalungskern (3) einen Kopplungsmechanismus (31) derart aufweist, dass die Vertikalelemente (13) mit den Horizontalelementen (10) bewegbar gekoppelt sind,
umfassend:
Vertikales Bewegen eines als Deckelement (12) ausgebildeten Horizontalelements (10) nach oben, wodurch mittels des Kopplungsmechanismus (31) die folgenden Schritte ausgeführt werden:
- Bewegen der Vertikalelemente (13) derart, dass die Vertikalelemente (13) an dem Randbereich (23) nach innen gekippt werden, der dem Deckelement (12) benachbart ist;
- Bewegen der Vertikalelemente (13) derart, dass die Vertikalelemente (13) an den dem Deckelement (12) gegenüber liegenden Randbereichen (24) nach innen gekippt werden, bis die Vertikalelemente (13) parallel ausgerichtet sind, wobei während der zweiten Kippbewegung die Vertikalelemente (13) in die Bewegungsrichtung des Deckelements (12) bewegt werden;
- Bewegen des als Boden (11) ausgebildeten, dem Deckelement (12) gegenüber liegenden Horizontalelements (10) in Richtung Deckelement (12) mittels der vertikalen Bewegung der über den Kopplungsmechanismus (31) mit dem Boden (11) gekoppelten Vertikalelemente (13);
- vollständiges Entnehmen des Schalungskerns (3) aus der Außenschalung (2).

14. Verfahren zum Einsetzen eines Schalungskerns (3) in eine Außenschalung (2), insbesondere in eine Außenschalung (2) eines Schalungssystems gemäß den Ansprüchen 1 bis 12, wobei die Außenschalung (2) einen Schalungsboden (6), zwei Längswände (4) und zwei Stirnwände (5) einschließt, und
der Schalungskern (3) zwei sich gegenüber liegende Horizontalelemente (10) und vier Vertikalelemente (13) aufweist, so dass der Schalungskern (3) die Form eines Quaders hat,
wobei der Schalungskern (3) einen Kopplungsmechanismus (31) derart aufweist, dass die Vertikalelemente (13) mit den Horizontalelementen (10) bewegbar gekoppelt sind,
umfassend:
Vertikales Bewegen des Schalungskerns (3) nach unten bis ein als Boden (11) ausgebildetes eines Horizontalelements (10) auf Stützen (22) aufliegt, die auf dem Schalungsboden (6) der Außenschalung (2) angeordnet sind, wobei die Bewegung des Schalungskerns (3) durch die Bewegung des als Deckelement (12) ausgebildeten Horizontalelements (10) nach unten bewirkt wird, wodurch mittels des Kopplungsmechanismus (31) die folgenden Schritte ausgeführt werden:
- Bewegen der Vertikalelemente (13) derart, dass die Vertikalelemente (13) an den dem Deckelement (12) gegenüber liegenden Randbereichen (24) nach außen gekippt werden, wobei während der Kippbewegung die Vertikalelemente (13) in die Bewegungsrichtung des Deckelements (12) bewegt werden bis sie bündig mit dem Boden (11) abschließen;
- Bewegen der Vertikalelemente (13) derart, dass die Vertikalelemente (13) an dem Randbereich (23), der dem Deckelement (12) benachbart ist, nach außen gekippt werden bis die Vertikalelemente (13) parallel ausgerichtet sind;
- Bewegen des Deckelements (12) nach unten bis es mit den Vertikalelementen (13) bündig abschließt, wodurch der Schalungskern (3) vollständig gespreizt.

## Claims

1. Formwork system for producing prefabricated concrete parts and space modules, comprising a formwork shell (2) and a formwork core (3), wherein
the formwork shell (2) comprises a formwork bottom (6), two longitudinal walls (4) and two end walls (5) and the end walls (5) are arranged between the longitudinal walls (4) at the ends thereof;
the formwork core (3) is designed for insertion into the formwork shell (2), and comprises:
- a horizontal element (10) constructed as a bottom (11) and a horizontal element (10) constructed as a top element (12) and
- two vertical elements (13) constructed as end elements (14) and two vertical elements (13) constructed as side elements (15), which are arranged such that a cuboidal hollow interior is formed, and
- a coupling mechanism (31),
wherein
- the end elements (14) and the side elements (15) are in each case coupled with and movably connected to the bottom (11) and the top element (12); and
- the coupling mechanism (31) is configured such that a vertical outwards movement of a horizontal element (10) effects an inwards movement of the vertical elements (13) such that the distance between the opposing vertical elements (13) is reduced.

2. Formwork system according to claim 1, **characterised in that** the coupling mechanism (31) comprises a plurality of pivot levers (32), wherein at least one pivot lever (32) is arranged between a vertical element (13) and a horizontal element (10).

3. Formwork system according to claim 1 or claim 2, **characterised in that** a vertical outwards movement of a horizontal element (10) effects the inwards movement of the vertical elements (13), which movement comprises a rotational component such that edge zones (23), which are adjacent to the first horizontal element (10), of two opposing vertical elements (13) are moved towards one another, while the distance of the edge zones (24), which are adjacent to the second horizontal element (10), of two opposing vertical elements (13) remains unchanged.

4. Formwork system according to any one of the preceding claims, **characterised in that** the end elements (14) of the formwork core (3) are formed as end plates from formwork plates and the side elements (15) of the formwork core (3) are likewise formed as side plates from formwork plates, the thickness of which is small relative to the height and length thereof, preferably in a ratio relative to height of < 1%.

5. Formwork system according to claim 4, **characterised in that** the formwork plates are reinforced with a supporting structure, which preferably includes plate-like reinforcing elements (28) which particularly preferably are constructed as horizontal ribs (29) and vertical ribs (30).

6. Formwork system according to any one of the preceding claims, **characterised in that** the end elements (14) and the side elements (15) each comprise an upper edge piece (25) and a lower edge piece (26) which extend horizontally towards the adjacent horizontal element (10).

7. Formwork system according to any one of the preceding claims, **characterised in that** the formwork core (3) comprises at least one corner element (19) which is arranged between an end element (14) and a side element (15) and is coupled via a coupling element with the one end element (14) and the one side element (15).

8. Formwork system according to claim 7, **characterised in that**
- the corner element (19) is a corner plate with bracing elements (39) arranged on the inner side,
- the reinforcing elements (28) of the one end element (14) and of the one side element (15) at least partially overlap with the reinforcing elements (28),
- the coupling element is a vertically extending guide rod (43), and
- corresponding guide recesses (41, 42) are arranged in the bracing elements (39) and in the parts of the reinforcing elements (28) which overlap the bracing elements, through which guide recesses (41, 42) the guide rod (43) extends.

9. Formwork system according to claim 8, **characterised in that** the guide recess (41) in the horizontal bracing elements (39) of the corner element (19) is a longitudinal groove, in which the guide rod (43) of the corner element (19) is guided.

10. Formwork system according to any one of claims 7 to 9, **characterised in that** at least one horizontal bracing element (39) of the corner element (19) is arranged above a horizontal rib (29) of the side element (15) and a horizontal rib (29) of the end element (14) in such a manner that, on vertical movement of the end element (14) and of the side element (15), the corner element (19) is moved in the same direction.

11. Formwork system according to any one of the preceding claims, **characterised in that** the outer side of the side elements (15) and of the end elements (14) is smooth.

12. Formwork system according to any one of claims 1 to 10, **characterised in that** the outer sides of the end elements (14) and of the side elements (15) comprise an outwardly extending recess body (48) in order to produce a corresponding recess in the concrete part or space module (21) which is to be concreted.

13. Method for removing a formwork core (3) from a formwork shell (2), in particular from a formwork shell (2) of a formwork system according to claims 1 to 12, wherein the formwork shell (2) comprises a formwork bottom (6), two longitudinal walls (4) and two end walls (5), and the formwork core (3) comprises two opposing horizontal elements (10) and four vertical elements (13), such that the formwork core (3) has the shape of a cuboid,
wherein the formwork core (3) comprises a coupling mechanism (31) such that the vertical elements (13) are movably coupled with the horizontal elements (10),
comprising:
vertical upwards movement of a horizontal element (10) which is constructed as a top element (12), whereby the following steps are carried out by means of the coupling mechanism (31):
- movement of the vertical elements (13) such that the vertical elements (13) are tilted inwards at the edge zone (23) which is adjacent to the top element (12);
- movement of the vertical elements (13) such that, the vertical elements (13) are tilted inwards at the edge zones (24) positioned opposite to the top element (12), until the vertical elements (13) are oriented parallel, wherein during the second tilt movement the vertical elements (13) are moved in the direction of movement of the top element (12);
- movement of the horizontal element (10) which is constructed as a bottom (11) and is positioned opposite to the top element (12) towards the top element (12) by means of the vertical movement of the vertical elements (13) which are coupled via the coupling mechanism (31) with the bottom (11);
- complete removal of the formwork core (3) from the formwork shell (2).

14. Method for inserting a formwork core (3) into a formwork shell (2), in particular into a formwork shell (2) of a formwork system according to claims 1 to 12, wherein the formwork shell (2) includes a formwork bottom (6), two longitudinal walls (4) and two end walls (5), and the formwork core (3) comprises two opposing horizontal elements (10) and four vertical elements (13), such that the formwork core (3) has the shape of a cuboid,
wherein the formwork core (3) comprises a coupling mechanism (31) such that the vertical elements (13) are movably coupled with the horizontal elements (10),
comprising:
vertical downwards movement of the formwork core (3) until a horizontal element (10) constructed as a bottom (11) rests on supports (22) which are arranged on the formwork bottom (6) of the formwork shell (2),
wherein the movement of the formwork core (3) is effected by the downwards movement of the horizontal element (10) constructed as a top element (12), whereby the following steps are carried out by means of the coupling mechanism (31):
- movement of the vertical elements (13) such that the vertical elements (13) are tilted outwards at the edge zones (24) positioned opposite to the top element (12), wherein during the tilt movement the vertical elements (13) are moved in the direction of movement of the top element (12) until they are flush with the bottom (11);
- movement of the vertical elements (13) such that the vertical elements (13) are tilted outwards at the edge zone (23) which is adjacent to the top element (12) until the vertical elements (13) are oriented parallel;
- downwards movement of the top element (12) until it is flush with the vertical elements (13), whereby the formwork core (3) is completely spread.

## Revendications

1. Système de coffrage pour le bétonnage d'éléments préfabriqués en béton et de modules spatiaux, comprenant un coffrage extérieur (2) et un noyau de coffrage (3),
le coffrage extérieur (2) comprenant un fond (6), deux parois longitudinales (4) et deux parois frontales (5), les parois frontales (5) étant disposées entre les parois longitudinales (4) aux extrémités frontales de celles-ci ;
le noyau de coffrage (3) étant conçu pour être placé dans le coffrage extérieur (2) et comprenant :
- un élément horizontal (10) formant un fond (11) et un élément horizontal (10) formant un élément de recouvrement (12) et
- deux éléments verticaux (13) formant des éléments frontaux (14) et deux éléments verticaux (13) formant des éléments latéraux (15), qui sont agencés de manière à former un espace intérieur creux parallélépipédique, et
- un mécanisme d'accouplement (31),
où
- les éléments frontaux (14) et les éléments latéraux (15) sont accouplés et reliés de manière mobile respectivement au fond (11) et à l'élément de recouvrement (12) ; et
- le mécanisme d'accouplement (31) est configuré de telle façon qu'un déplacement vertical d'un élément horizontal (10) vers l'extérieur provoque un déplacement des éléments verticaux (13) en direction de l'intérieur, de sorte que l'intervalle entre les éléments verticaux (13) se faisant face s'en trouve réduit.

2. Système de coffrage selon la revendication 1, **caractérisé en ce que** le mécanisme d'accouplement (31) comprend une pluralité de leviers pivotants (32), au moins un levier pivotant (32) étant disposé entre un élément vertical (13) et un élément horizontal (10).

3. Système de coffrage selon la revendication 1 ou 2, **caractérisé en ce qu'**un déplacement vertical d'un élément horizontal (10) vers l'extérieur provoque le déplacement des éléments verticaux (13) vers l'intérieur, ce dernier comprenant une composante de rotation de telle sorte que les zones de bord (23) contigües au premier élément horizontal (10), de deux éléments verticaux (13) se faisant face, se déplacent l'une vers l'autre, tandis que l'intervalle entre les zones de bord (24) contigües au second élément horizontal (10), de deux éléments verticaux (13) se faisant face, reste inchangé.

4. Système de coffrage selon l'une des revendications précédentes, **caractérisé en ce que** les éléments frontaux (14) du noyau de coffrage (3) réalisés sous forme de panneaux frontaux sont formés par des panneaux de coffrage et les éléments latéraux (15) du noyau de coffrage (3) réalisés sous forme de panneaux latéraux sont également formés par des panneaux de coffrage, dont l'épaisseur par rapport à leurs hauteur et longueur est faible, de préférence < 1% par rapport à la hauteur.

5. Système de coffrage selon la revendication 4, **caractérisé en ce que** les panneaux de coffrage sont renforcés par une ossature, qui comprend de préférence des éléments de renforcement (28) de type panneau, réalisés de manière particulièrement préférée sous forme de nervures horizontales (29) et de nervures verticales (30).

6. Système de coffrage selon l'une des revendications précédentes, **caractérisé en ce que** les éléments frontaux (14) et les éléments latéraux (15) ont chacun un bord supérieur (25) et un bord inférieur (26), qui s'étendent horizontalement en direction de l'élément horizontal (10) contigu.

7. Système de coffrage selon l'une des revendications précédentes, **caractérisé en ce que** le noyau de coffrage (3) comprend au moins un élément d'angle (19), lequel est disposé entre un élément frontal (14) et un élément latéral (15) et est accouplé par un élément d'accouplement audit un élément frontal (14) et audit un élément latéral (15).

8. Système de coffrage selon la revendication 7, **caractérisé en ce que**
- l'élément d'angle (19) est un panneau d'angle doté d'éléments de renfort (39) agencés sur la face interne,
- les éléments de renforcement (28) dudit un élément frontal (14) et dudit un élément latéral (15) chevauchent au moins partiellement les éléments de renforcement (28),
- l'élément d'accouplement est une tige de guidage (43) s'étendant verticalement, et
- dans les éléments de renfort (39) et les parties des éléments de renforcement (28) chevauchant lesdits éléments de renfort, sont agencés des creux de guidage (41, 42) correspondants, à travers lesquels s'étend la tige de guidage (43).

9. Système de coffrage selon la revendication 8, **caractérisé en ce que** le creux de guidage (41) ménagé dans les éléments de renfort horizontaux (39) de l'élément d'angle (19) est une rainure longitudinale, dans laquelle est guidée la tige de guidage (43) de l'élément d'angle (19).

10. Système de coffrage selon l'une des revendications 7 à 9, **caractérisé en ce qu'**au moins un élément de renfort horizontal (39) de l'élément d'angle (19) est disposé au-dessus d'une nervure horizontale (29) de l'élément latéral (15) et d'une nervure horizontale (29) de l'élément frontal (14), de telle sorte que lorsque l'élément frontal (14) et l'élément latéral (15) se déplacent verticalement, l'élément d'angle (19) se déplace dans la même direction.

11. Système de coffrage selon l'une des revendications précédentes, **caractérisé en ce que** la face externe des éléments latéraux (15) et des éléments frontaux (14) est lisse.

12. Système de coffrage selon l'une des revendications 1 à 10, **caractérisé en ce que** les faces externes des éléments frontaux (14) et des éléments latéraux (15) présentent un corps d'évidement (48) s'étendant vers l'extérieur, de manière à créer un creux correspondant dans l'élément en béton ou le module spatial (21) à bétonner.

13. Procédé pour retirer un noyau de coffrage (3) d'un coffrage extérieur (2), en particulier d'un coffrage extérieur (2) d'un système de coffrage selon les revendications 1 à 12,
le coffrage extérieur (2) comprenant un fond (6), deux parois longitudinales (4) et deux parois frontales (5), et
le noyau de coffrage (3) comprenant deux éléments horizontaux (10) se faisant face et quatre éléments verticaux (13), de sorte que le noyau de coffrage (3) a la forme d'un parallélépipède,
le noyau de coffrage (3) comprenant un mécanisme d'accouplement (31), de telle sorte que les éléments verticaux (13) sont accouplés de manière mobile aux éléments horizontaux (10),
comprenant
le déplacement vertical d'un élément horizontal (10) formant un élément de recouvrement (12) vers le haut, permettant ainsi, au moyen du mécanisme d'accouplement (31), d'effectuer les étapes suivantes :
- déplacement des éléments verticaux (13) de manière à faire basculer les éléments verticaux (13) vers l'intérieur, au niveau de la zone de bord (23) contigüe à l'élément de recouvrement (12) ;
- déplacement des éléments verticaux (13) de manière à faire basculer les éléments verticaux (13) vers l'intérieur, au niveau des zones de bord (24) faisant face à l'élément de recouvrement (12), jusqu'à ce que les éléments verticaux (13) soient parallèles, les éléments verticaux (13) se déplaçant pendant ce deuxième basculement dans le sens de déplacement de l'élément de recouvrement (12) ;
- déplacement de l'élément horizontal (10) formant un fond (11) et faisant face à l'élément de recouvrement (12), en direction de l'élément de recouvrement (12) au moyen du déplacement vertical des éléments verticaux (13) accouplés au fond (11) par le mécanisme d'accouplement (31) ;
- retrait complet du noyau de coffrage (3) du coffrage extérieur (2).

14. Procédé pour placer un noyau de coffrage (3) dans un coffrage extérieur (2), en particulier dans un coffrage extérieur (2) d'un système de coffrage selon les revendications 1 à 12,
le coffrage extérieur (2) comprenant un fond (6), deux parois longitudinales (4) et deux parois frontales (5), et
le noyau de coffrage (3) comprenant deux éléments horizontaux (10) se faisant face et quatre éléments verticaux (13), de sorte que le noyau de coffrage (3) a la forme d'un parallélépipède,
le noyau de coffrage (3) comprenant un mécanisme d'accouplement (31), de telle sorte que les éléments verticaux (13) sont accouplés de manière mobile aux éléments horizontaux (10),
comprenant :
le déplacement vertical du noyau de coffrage (3) vers le bas jusqu'à ce qu'un élément horizontal (10) formant un fond (11) s'appuient sur des supports (22) qui sont disposés sur le fond (6) du coffrage extérieur (2), le déplacement du noyau de coffrage (3) étant provoqué par le déplacement de l'élément horizontal (10) formant un élément de recouvrement (12) vers le bas, permettant ainsi, au moyen du mécanisme d'accouplement (31), d'effectuer les étapes suivantes :
- déplacement des éléments verticaux (13) de manière à faire basculer les éléments verticaux (13) vers l'extérieur, au niveau des zones de bord (24) faisant face à l'élément de recouvrement (12), les éléments verticaux (13) se déplaçant pendant ce basculement dans le sens de déplacement de l'élément de recouvrement (12) jusqu'à ce qu'ils forment une surface plane avec le fond (11) ;
- déplacement des éléments verticaux (13) de manière à faire basculer les éléments verticaux (13) vers l'extérieur, au niveau de la zone de bord (23) contigüe à l'élément de recouvrement (12), jusqu'à ce que les éléments verticaux (13) soient parallèles ;
- déplacement de l'élément de recouvrement (12) vers le bas jusqu'à ce qu'il forme une surface plane avec les éléments verticaux (13), permettant ainsi un déploiement complet du noyau de coffrage (3).
